# EUROPÄISCHE PATENTANMELDUNG

(11) **EP 1 879 158 A1**
(43) Veröffentlichungstag der Anmeldung: **16.01.2008**
(21) Anmeldenummer: 06117246.6
(22) Anmeldetag: 14.07.2006
(51) Int. Cl.: G08B 17/103, G08B 17/107

(54) **Verfahren zur Detektion von Rauch und optischer Rauchmelder**

(71) Anmelder: Siemens Schweiz AG, 8047 Zürich (CH)
(72) Erfinder: Vollenweider, Walter, 6312 Steinhausen (CH)
(74) Vertreter: Maier, Daniel Oliver

(57) **Zusammenfassung**

Ein optischer Rauchmelder enthält mindestens zwei je einen Sender (1; 11), einen Empfänger (5; 15) und ein gemeinsames Streuvolumen (V) aufweisenden optischen Strecken (A; B). Jeder Sender (1, 11) sendet einen Lichtstrahl in das Streuvolumen (V) und direkt auf seinen zugeordneten Empfänger (5 bzw. 15). Die optischen Strecken (A, B) sind so angeordnet, dass Licht vom Sender (1 oder 11) der einen optischen Strecke (A oder B), das im Streuvolumen (V) gestreut wird, teilweise in den Empfänger (15 bzw. 5) der anderen optischen Strecke (B bzw. A) gelangen kann und umgekehrt. Die Bestimmung der von einem Aerosol im Streuvolumen (V) verursachten Streuung erfolgt durch eine Verknüpfung der von den beiden Empfängern (5, 15) empfangenen Signale.

Vorzugsweise sind zwei optische Strecken (A, B) vorgesehen, wobei Sender und Empfänger (1, 5; 11, 15) jeder optischen (A, B) Strecke so angeordnet sind, dass sich die optischen Strecken (A, B) im Streuvolumen unter einem bestimmten Winkel schneiden.

## Beschreibung

Die vorliegende Erfindung liegt auf dem Gebiet der Brandmeldung und betrifft ein Verfahren zur Detektion von Rauch durch Bestimmung der von einem Aerosol in einem Streuvolumen verursachten Streuung des Lichts in zwei optischen Strecken, welche je einen Sender, und einen Empfänger enthalten, sowie einen optischen Rauchmelder mit mindestens zwei je einen Sender, einen Empfänger und ein gemeinsames Streuvolumen aufweisenden optischen Strecken.

Es sind verschiedene Arten von Funktionsprinzipien optischer Rauchmelder bekannt. Am weitesten verbreitet sind die so genannten Streulichtmelder. Diese enthalten einen Sender, vorzugsweise eine LED, einen Streuraum und einen Empfänger, der üblicherweise aus einer PIN-Diode oder einer anderen geeigneten Fotodiode oder auch aus einem Fototransistor mit nachgeschaltetem Verstärker besteht. Der vom Sender ausgesandte Lichtstrahl leuchtet den Streuraum aus und der Empfänger blickt in Richtung des Streuraums, liegt aber keinesfalls im Bereich des ausgesandten Lichtstrahls. Sobald Rauch oder ein anderes Aerosol in den Streuraum eintritt, wird Licht vom Sender gestreut und gelangt so teilweise zum Empfänger. Die Menge des empfangenen Lichts ist ein Mass für die Rauchdichte. Sobald ein gewisser Schwellwert erreicht wird, löst der Melder Alarm aus. Derartige Streulichtmelder sind beispielsweise in der EP-A-0 772 170 und der EP-A-0 821 331 beschrieben.

Ein anderer bekannter Typus von optischen Rauchmeldern sind die so genannten Extinktionsmeldern, welche die durch Rauch verursachte Abschwächung eines von einem Sender zu einem Empfänger ausgesandten Lichtstrahls detektieren. Man unterscheidet zwischen Linien- und Punkt-Extinktionsmeldern, wobei der wesentliche Unterschied zwischen diesen in der Länge des Lichtstrahls zwischen Sender und Empfänger liegt.

Beim Linien-Extinktionsmelder beträgt diese Länge in der Regel mehr als 10 Meter und beim Punkt-Extinktionsmelder weniger als 10 Zentimeter. Zu den Extinktionsmeldern siehe beispielsweise die EP-A-1 391 860 (Linien-Extinktionsmelder) und die EP-A-1 017 034 (Punkt-Extinktionsmelder).

Zur Ermöglichung der Erkennung der Art eines Brandes sind Streulichtmelder mit mehreren Empfängern bekannt, die das Streuvolumen unter verschiedenen Winkeln sehen. Ebenso können mehrere Sender vorhanden sein, die den Streuraum unter verschiedenen Winkeln beleuchten, und man kann auch mehrere Sender mit mehreren Empfängern kombinieren (siehe beispielsweise EP-A-1 376 504).

In der EP-A-1 408 469 ist ein Brandmelder mit zwei Sendern und zwei Empfängern beschrieben, dessen Sender Licht unterschiedlicher Wellenlängen aussenden. Da das Streuverhalten eines Aerosols von der Partikelgrösse und der Wellenlänge des Lichts abhängt, können mit einer solchen Anordnung zusätzliche Erkenntnisse über die Verteilung der Partikelgrösse und damit über die mögliche Art eines Feuers gewonnen werden.

Es ist auch bekannt, mehrere Sender und/oder mehrere Empfänger zu verwenden, die aber nicht dasselbe sondern räumlich versetzte Streuvolumina überwachen. Eine solche Anordnung wird vorzugsweise dann verwendet, wenn in einem der Streuvolumina eine unzulässige Störgrösse auftreten könnte, was beispielsweise bei offen betriebenen Rauchmeldern der Fall sein kann. Siehe dazu beispielsweise die EP-A-1 191 496.

Bei allen bisher diskutierten Anordnungen hängt das Signal des Empfängers nicht nur vom in den Streuraum eingedrungenen Aerosol ab, sondern auch von physikalischen Eigenschaften von Sender und Empfänger und kann auch durch weitere Grössen, wie beispielsweise Verschmutzung des Melders beeinflusst werden, wobei die Einflussgrössen in ihrer Gesamtheit eine sehr grosse Streuung aufweisen können. Somit ist ein Abgleich des Melders bei der Herstellung erforderlich. Die genannten Einflussgrössen können sich ausserdem während der Lebensdauer des Melders verändern. So kann beispielsweise der Wirkungsgrad der Senderdioden abfallen und/oder der Melder verschmutzen.

Durch die Erfindung sollen nun ein Verfahren zur Detektion von Rauch und ein optischer Rauchmelder der eingangs angegebenen Art angegeben werden, bei welchen bei der Herstellung des Rauchmelders kein Abgleich erforderlich ist und Veränderungen der Einflussgrössen während der Lebensdauer des Melders keinen Einfluss auf dessen Signal haben.

Die gestellte Aufgabe wird bei dem eingangs genannten Verfahren erfindungsgemäss dadurch gelöst, dass die mindestens zwei optischen Strecken so angeordnet werden, dass im Streuvolumen gestreutes Licht des Senders der einen optischen Strecke teilweise in den Empfänger der anderen optischen Strecke gelangen kann und umgekehrt und dass für die Bestimmung der genannten Streuung die von den beiden Empfängern empfangenen Signale verknüpft werden.

Der erfindungsgemässe Rauchmelder ist dadurch gekennzeichnet, dass jeder Sender einen Lichtstrahl in das Streuvolumen und direkt auf seinen zugeordneten Empfänger sendet, dass die mindestens zwei optischen Strecken so angeordnet sind, dass Licht vom Sender der einen optischen Strecke, das im Streuvolumen gestreut wird, teilweise in den Empfänger der anderen optischen Strecke gelangen kann und umgekehrt, und dass die Bestimmung der von einem Aerosol im Streuvolumen verursachten Streuung durch eine Verknüpfung der von den beiden Empfängern empfangenen Signale erfolgt.

Wenn im Minimum je zwei optische Sender und zwei optische Empfänger vorhanden sind, ergeben sich somit zwei direkte optische Pfade sowie zwei Pfade auf denen Licht gestreut wird. Die Verknüpfung der von den beiden Empfängern empfangenen Signale kann auf eine solche Weise vorgenommen werden, dass alle Fabrikationstoleranzen und Alterserscheinungen der elektronischen Bauteile auf das Ergebnis ohne Einfluss sind, so dass es nicht mehr erforderlich ist, den Rauchmelder bei der Fabrikation oder im Rahmen von Unterhaltsarbeiten abzugleichen.

Eine erste bevorzugte Ausführungsform des erfindungsgemässen optischen Rauchmelders ist dadurch gekennzeichnet, dass zwei optische Strecken vorgesehen und dass Sender und Empfänger jeder optischen Strecke so angeordnet sind, dass sich die optischen Strecken im Streuvolumen unter einem bestimmten Winkel schneiden.

Eine zweite bevorzugte Ausführungsform ist dadurch gekennzeichnet, dass die Bestimmung der von einem Aerosol im Streuvolumen verursachten Rauchdichte durch eine Verknüpfung von vier Signalen, und zwar der von beiden Empfängern jeweils von beiden Sendern empfangenen Signale erfolgt.

Eine weitere bevorzugte Ausführungsform des erfindungsgemässen optischen Rauchmelders ist dadurch gekennzeichnet, dass beide Sender mit einem elektrischen Signal beaufschlagt und die elektrischen Signale der beiden Empfänger ermittelt werden, wobei das vom ersten Sender ausgesandte, gestreute und vom zweiten Empfänger empfangene Signal mit dem vom zweiten Sender ausgesandten, gestreuten und vom ersten Empfänger empfangenen Signal multipliziert und dieses Produkt durch das Produkt des vom ersten Sender ausgesandten und vom ersten Empfänger empfangenen Signals multipliziert mit dem vom zweiten Sender ausgesandten und vom zweiten Empfänger empfangenen Signal dividiert wird.

Im Folgenden wird die Erfindung anhand eines in der einzigen Zeichnung dargestellten Ausführungsbeispiels näher erläutert; die Zeichnung zeigt einen schematischen Querschnitt durch die Messkammer eines optischen Rauchmelders. Optische Rauchmelder werden als bekannt voraus gesetzt, es wird in diesem Zusammenhang auf die folgenden Patentpublikationen verwiesen, auf deren Offenbarung hiermit ausdrücklich Bezug genommen wird: EP-A-0 772 170, EP-A-1 017 034, EP-A-1 376 504.

Der dargestellte optische Rauchmelder enthält zwei geneigt zueinander verlaufende optische Strecken A und B, die sich in dem mit dem Bezugszeichen V bezeichneten Absorptions- und Streuvolumen des Melders kreuzen. Das nachfolgend als Streuvolumen bezeichnete Volumen V befindet sich in bekannter Weise in der Messkammer des Melders. Die erste optische Strecke A besteht aus einem ersten Sender 1 und einem an der gegenüberliegenden Seite des Streuvolumens V angeordneten ersten Empfänger 5, die zweite optische Strecke B analog aus einem zweiten Sender 11 und einem an der gegenüberliegenden Seiten des Streuvolumens V angeordneten zweiten Empfänger 15. Der Neigungswinkel zwischen den beiden optischen Strecken A und B beträgt darstellungsgemäss etwa 60°, ist aber in weiten Grenzen variabel. Es sei noch darauf hingewiesen, dass der dargestellte Rauchmelder und das beschriebene Messprinzip auch dann funktionieren, wenn sich die optischen Strecken A und B nicht kreuzen oder schneiden sondern nur leicht gegeneinander versetzt sind.

An den ersten Sender 1 wird ein elektrisches Signal S₁ gelegt, welches mit einem gewissen Wirkungsgrad in optische Leistung umgesetzt wird. Das entsprechende optische Signal gelangt über einen Pfad 2 in das Streuvolumen und breitet sich in diesem zum grössten Teil auf einem Pfad 3 geradlinig aus, wobei es eine gewisse Abschwächung erleidet. Nach dem Austritt aus dem Streuvolumen V pflanzt sich das vom ersten Sender 1 ausgesandte Licht auf einem Pfad 4 fort bis es in den ersten Empfänger 5 eintritt und in diesem mit einem gewissen Wirkungsgrad in eine elektrische Leistung E₁ umgesetzt wird. Das Verhältnis der vom ersten Empfänger 5 abgegebenen elektrischen Leistung zu der in den Pfad 4 eintretenden optischen Leistung wird nachfolgend (Tabelle 1) als e₁ bezeichnet.

An den zweiten Sender 11 wird ein elektrisches Signal S₂ gelegt, welches mit einem gewissen Wirkungsgrad in optische Leistung umgesetzt wird. Das entsprechende optische Signal gelangt über einen Pfad 12 in das Streuvolumen V und breitet sich in diesem zum grössten Teil auf einem Pfad 13 geradlinig aus, wobei es eine gewisse Abschwächung erleidet. Nach dem Austritt aus dem Streuvolumen V pflanzt sich das vom zweiten Sender 11 ausgesandte Licht auf einem Pfad 14 fort bis es in den zweiten Empfänger 15 eintritt und in diesem mit einem gewissen Wirkungsgrad in eine elektrische Leistung E₂ umgesetzt wird. Das Verhältnis der vom zweiten Empfänger 15 abgegebenen elektrischen Leistung zu der in den Pfad 14 eintretenden optischen Leistung wird nachfolgend (Tabelle 1) als e₂ bezeichnet.

Im Streuvolumen V wird bei Anwesenheit eines Aerosols ein gewisser Anteil des über den Pfad 2 eintretenden Lichts gestreut. Dieses gestreute Licht verlässt das Streuvolumen V über einen gestrichelt eingezeichneten Pfad 13 und pflanzt sich auf diesem weiter fort, bis es in den zweiten Empfänger 15 eintritt. In diesem wird es mit einem gewissen Wirkungsgrad in eine elektrische Leistung E₂₁ umgesetzt.

Die einzelnen Bauteile sind so gewählt und die Schaltung ist so ausgelegt, dass das Verhältnis der vom zweiten Empfänger 15 abgegebenen elektrischen zu der in den Pfad 14 eintretenden optischen Leistung über einen grossen Bereich genügend konstant ist, so dass dieses Verhältnis auch für den Fall von über den Pfad 13 zum Pfad 14 gelangendem Streulicht mit genügender Genauigkeit gleich e₂ gesetzt werden kann.

Im Streuvolumen V wird bei Anwesenheit eines Aerosols ausserdem ein gewisser Anteil des über den Pfad 12 eintretenden Lichts gestreut. Dieses gestreute Licht verlässt das Streuvolumen V über einen gestrichelt eingezeichneten Pfad 16 und pflanzt sich auf diesem weiter fort, bis es in den ersten Empfänger 5 eintritt. In diesem wird es mit einem gewissen Wirkungsgrad in eine elektrische Leistung E₁₂ umgesetzt. Wenn die weiter oben genannten Bedingungen bezüglich Auswahl der Bauteile und Auslegung der Schaltung eingehalten werden, kann das Verhältnis der vom ersten Empfänger 5 abgegebenen elektrischen Leistung zu der in den Pfad 4 eintretenden optischen Leistung auch für den Fall von über den Pfad 16 zum Pfad 4 gelangendem Streulicht mit genügender Genauigkeit gleich e1 gesetzt werden.

Die in der bisherigen Beschreibung genannten Parameter, die für die Berechnung der Rauchdichte verwendet werden, sind in der folgenden Tabelle 1 zusammen gestellt:

**Tabelle 1**

| | |
|---|---|
| *S₁* | elektrisches Signal an ersten Sender 1 |
| *S₁* | Verhältnis der in das Streuvolumen V gelangenden optischen Leistung zu der an den ersten Sender 1 angelegten elektrischen Leistung |
| x₁ | Abschwächung des Lichts vom Pfad 2 im Streuvolumen V (Pfad 3) |
| *e₁* | Verhältnis der vom ersten Empfänger 5 abgegebenen elektrischen Leistung zu der in den Pfad 4 eintretenden optischen Leistung |
| *S₂* | elektrisches Signal an zweiten Sender 11 |
| *S₂* | Verhältnis der in das Streuvolumen V gelangenden optischen Leistung zu der an den zweiten Sender 11 angelegten elektrischen Leistung |
| *x₂* | Abschwächung des Lichts vom Pfad 12 im Streuvolumen V (Pfad 13) |
| *e₂* | Verhältnis der vom zweiten Empfänger 15 abgegebenen elektrischen Leistung zu der in den Pfad 14 eintretenden optischen Leistung |
| *X₂₁* | Verhältnis des aus dem Pfad 13 austretenden Streulichts zu dem auf dem Pfad 2 in das Streuvolumen V eintretenden Licht |
| *X₁₂* | Verhältnis des aus dem Pfad 16 austretenden Streulichts zu dem auf dem Pfad 12 in das Streuvolumen V eintretenden Licht |
| *E₁* | durch direktes Licht vom ersten Sender 1 verursachte elektrische Leistung des ersten Empfängers 5 |
| *E₂* | durch direktes Licht vom zweiten Sender 11 verursachte elektrische Leistung des zweiten Empfängers 15 |
| *E₁₂* | durch Streulicht verursachte elektrische Leistung des ersten Empfängers 5 |
| *E₂₁* | durch Streulicht verursachte elektrische Leistung des zweiten Empfängers 15 |

Jeder der beiden Empfänger 5, 15 empfängt direktes Licht vom Sender 1 bzw. 11 seiner optischen Strecke 2 bzw. 12 und Streulicht vom Sender 11 bzw. 1 der anderen optischen Strecke 12 bzw. 2. Aus den verschiedenen von den beiden Empfängern 5, 15 abgegebenen Signalen E₁, E₁₂ ; E₂, E₂₁ wird nun auf folgende Weise die Rauchdichte bestimmt:

Die Leistung des vom ersten Sender 1 in das Streuvolumen V gelangenden Lichts ist S₁ s₁. Auf dem geradlinigen Weg durch das Streuvolumen V wird dieses Licht um den Faktor x₁ abgeschwächt. Da das Verhältnis der vom ersten Empfänger 5 abgegebenen elektrischen Leistung zu der aus dem Streuvolumen V austretenden optischen Leistung gleich e₁ ist, gilt schliesslich: ${E}_{1} = {S}_{1} ⋅ {s}_{1} ⋅ {x}_{1} ⋅ {e}_{1}$ und da mit geringem Fehler x1 gleich 1 gesetzt werden kann: ${E}_{1} = {S}_{1} ⋅ {s}_{1} ⋅ {e}_{1}$

Für die zweite optische Strecke gilt grundsätzlich dasselbe und somit: ${E}_{2} = {S}_{2} ⋅ {s}_{2} ⋅ {x}_{2} ⋅ {e}_{2} = {S}_{2} ⋅ {s}_{2} ⋅ {e}_{2}$

Die Leistung des vom ersten Sender 1 zum zweiten Empfänger 15 gelangenden Lichts kann in gleicher Weise berechnet werden. Die Leistung des vom ersten Sender 1 in das Streuvolumen V gelangenden Lichts ist S₁ s₁. Wenn dieses Licht im Streuvolumen V gestreut wird, wird es um den Faktor x₂₁ abgeschwächt. Da das Verhältnis der vom zweiten Empfänger 15 abgegebenen elektrischen Leistung zu der aus dem Streuvolumen V austretenden optischen Leistung wieder mit genügender Genauigkeit gleich e₂ ist, gilt schliesslich: ${E}_{21} = {S}_{1} ⋅ {s}_{1} ⋅ {x}_{21} ⋅ {e}_{2}$

Die vom zweiten Empfänger 15 abgegebene elektrische Leistung wird hier mit E₂₁ bezeichnet, um anzudeuten, dass die optische Leistung vom ersten Sender 1 und nicht vom zweiten Sender 11 herrührt. Aus den gleichen Gründen wie weiter oben gilt weiter: ${E}_{12} = {S}_{2} ⋅ {s}_{2} ⋅ {x}_{12} ⋅ {e}_{1}$

Der in der Zeichnung schematisch dargestellte Rauchmelder ist so aufgebaut, dass der Streuwinkel zwischen den Pfaden 3 und 13 mit genügender Genauigkeit gleich gross ist wie der Streuwinkel zwischen den Pfaden 6 und 16. Somit gilt: ${x}_{12} = {x}_{21} = x$

Zur Bestimmung der Rauchdichte wird an den ersten Sender 1 das Signal S₁ angelegt und es werden die von den beiden Empfängern 5 und 15 abgegebenen Signale E₁ bzw. E₂₁ gleichzeitig oder in kurzem Abstand gemessen. Damit ist sicher gestellt, dass vom Sender 1 abgegebene optische Leistung für beide Messungen in genügendem Ausmass überein stimmt, auch wenn sich beispielsweise während der Messungen die den Sender 1 bildende Diode erwärmen sollte und sich dadurch ihr Wirkungsgrad verändert. Abwechselnd zur Aktivierung des ersten Senders 1 wird an den zweiten Sender 11 das Signal S₂ angelegt und es werden die von den beiden Empfängern 15 und 5 abgegebenen Signale E₂ bzw. E₁₂ wiederum gleichzeitig oder in kurzem zeitlichen Abstand gemessen.

Es gilt: ${E}_{1} = {S}_{1} ⋅ {s}_{1} ⋅ {e}_{1} {E}_{21} = {S}_{1} ⋅ {s}_{1} ⋅ x ⋅ {e}_{2}$ ${E}_{21} = {S}_{2} ⋅ {s}_{2} ⋅ x ⋅ {e}_{1} {E}_{2} = {S}_{2} ⋅ {s}_{2} ⋅ {e}_{2}$

Mit Hilfe eines geeigneten Prozessors wird dann der folgende Ausdruck berechnet: $\sqrt{\frac{{E}_{21} ⋅ {E}_{12}}{{E}_{1} ⋅ {E}_{2}}} = \sqrt{\frac{{S}_{1} ⋅ {s}_{1} ⋅ x ⋅ {e}_{2} ⋅ {S}_{2} ⋅ {s}_{2} ⋅ x ⋅ {e}_{1}}{{S}_{1} ⋅ {s}_{1} ⋅ {e}_{1} ⋅ {S}_{2} ⋅ {s}_{2} ⋅ {e}_{2}}} = \sqrt{x ⋅ x} = x$

Das Ergebnis der Berechnung x ist aber nichts anderes als ein Mass für die Rauchdichte.

Mit dieser Berechnungsweise fallen in einfachster Weise die Koeffizienten s₁, s₂, e₁ und e₂ weg und es können damit alle Fabrikationstoleranzen und Alterungserscheinungen der elektronischen Bauteile eliminiert werden, so dass es nicht mehr erforderlich ist, den Melder bei der Fabrikation oder im Rahmen von Unterhaltsarbeiten abzugleichen.

## Patentansprüche

1. Verfahren zur Detektion von Rauch durch Bestimmung der von einem Aerosol in einem Streuvolumen (V) verursachten Streuung des Lichts in zwei optischen Strecken (A, B), welche je einen Sender (1; 11), und einen Empfänger (5; 15) enthalten, **dadurch gekennzeichnet, dass** die mindestens zwei optischen Strecken (A, B) so angeordnet werden, dass im Streuvolumen (V) gestreutes Licht des Senders (1, 11) der einen optischen Strecke (A oder B) teilweise in den Empfänger (15 bzw. 5) der anderen optischen Strecke (B bzw. A) gelangen kann und umgekehrt und dass für die Bestimmung der genannten Streuung die von den beiden Empfängern (5, 15) empfangenen Signale verknüpft werden.

2. Verfahren nach Anspruch 1, **dadurch gekennzeichnet, dass** die Bestimmung der genannten Streuung durch eine Verknüpfung von vier Signalen, und zwar der von beiden Empfängern (5; 15) jeweils von beiden Sendern (1, 11) empfangenen Signale erfolgt.

3. Verfahren nach Anspruch 2, **dadurch gekennzeichnet, dass** beide Sender (1, 11) mit einem elektrischen Signal (S₁ bzw. S₂) beaufschlagt und die elektrischen Signale (E₁, E₁₂; E₂, E₂₁) der beiden Empfänger (5 bzw. 15) ermittelt werden, wobei das vom ersten Sender (1) ausgesandte, gestreute und vom zweiten Empfänger (15) empfangene Signal mit dem vom zweiten Sender (11) ausgesandten, gestreuten und vom ersten Empfänger (5) empfangenen Signal multipliziert und dieses Produkt durch das Produkt des vom ersten Sender (1) ausgesandten und vom ersten Empfänger (5) empfangenen Signals multipliziert mit dem vom zweiten Sender (11) ausgesandten und vom zweiten Empfänger (15) empfangenen Signal dividiert wird.

4. Optischer Rauchmelder mit mindestens zwei je einen Sender (1; 11), einen Empfänger (5; 15) und ein gemeinsames Streuvolumen (V) aufweisenden optischen Strecken (A; B), **dadurch gekennzeichnet, dass** jeder Sender (1, 11) einen Lichtstrahl in das Streuvolumen (V) und direkt auf seinen zugeordneten Empfänger (5 bzw. 15) sendet, dass die mindestens zwei optischen Strecken (A, B) so angeordnet sind, dass Licht vom Sender (1 oder 11) der einen optischen Strecke (A oder B), das im Streuvolumen (V) gestreut wird, teilweise in den Empfänger (15 bzw. 5) der anderen optischen Strecke (B bzw. A) gelangen kann und umgekehrt, und dass die Bestimmung der von einem Aerosol im Streuvolumen (V) verursachten Streuung durch eine Verknüpfung der von den beiden Empfängern (5, 15) empfangenen Signale erfolgt.

5. Optischer Rauchmelder nach Anspruch 4, **dadurch gekennzeichnet, dass** zwei optische Strecken (A, B) vorgesehen und dass Sender und Empfänger (1, 5; 11, 15) jeder optischen (A, B) Strecke so angeordnet sind, dass sich die optischen Strecken (A, B) im Streuvolumen unter einem bestimmten Winkel schneiden.

6. Optischer Rauchmelder nach Anspruch 5, **dadurch gekennzeichnet, dass** die Bestimmung der von einem Aerosol im Streuvolumen (V) verursachten Rauchdichte durch eine Verknüpfung von vier Signalen, und zwar der von beiden Empfängern (5; 15) jeweils von beiden Sendern (1, 11) empfangenen Signale erfolgt.

7. Optischer Rauchmelder nach Anspruch 6, **dadurch gekennzeichnet, dass** beide Sender (1, 11) mit einem elektrischen Signal (S₁ bzw. S₂) beaufschlagt und die elektrischen Signale (E₁, E₁₂; E₂, E₂₁) der beiden Empfänger (5 bzw. 15) ermittelt werden, wobei das vom ersten Sender (1) ausgesandte, gestreute und vom zweiten Empfänger (15) empfangene Signal mit dem vom zweiten Sender (11) ausgesandten, gestreuten und vom ersten Empfänger (5) empfangenen Signal multipliziert und dieses Produkt durch das Produkt des vom ersten Sender (1) ausgesandten und vom ersten Empfänger (5) empfangenen Signals multipliziert mit dem vom zweiten Sender (11) ausgesandten und vom zweiten Empfänger (15) empfangenen Signal dividiert wird.

8. Optischer Rauchmelder nach einem der Ansprüche 4 bis 7, **dadurch gekennzeichnet, dass** der Winkel, unter dem die Lichtstrahlen der mindestens zwei optischen Strecken (A, B) einander im Streuvolumen (V) schneiden, zwischen 40° und 90° liegt und vorzugsweise rund 60° beträgt.

9. Optischer Rauchmelder nach einem der Ansprüche 4 bis 7, **dadurch gekennzeichnet, dass** die beiden Sender (1, 11) intermittierend mit einem elektrischen Signal (S₁ bzw. S₂) beaufschlagt werden.

10. Optischer Rauchmelder nach einem der Ansprüche 4 bis 7, **dadurch gekennzeichnet, dass** die beiden Sender (1, 11) mit elektrischen Signalen (S₁ bzw. S₂) beaufschlagt werden, die sich in ihrer Frequenz und/oder Form so weit unterscheiden, dass mit geeigneten Mitteln feststellbar ist, welcher Anteil an den empfangenen Signalen (E₁, E₁₂; E₂, E₂₁) vom Sender (1) der einen optischen Strecke (A) und welcher Anteil vom Sender (11) der anderen optischen Strecke (B) herrührt.
